# EUROPÄISCHE PATENTSCHRIFT

(11) **EP 3 691 950 B1**
(45) Veröffentlichungstag und Bekanntmachung des Hinweises auf die Patenterteilung: **01.09.2021**
(21) Anmeldenummer: 18783396.7
(22) Anmeldetag: 01.10.2018
(51) Int. Cl.: B61C 15/10

(54) **STRÖMUNGSEINRICHTUNG UND VERFAHREN ZUM STEUERN UND/ODER EINSTELLEN EINES GEGENDRUCKS IN EINER PNEUMATISCHEN SANDFÖRDERVORRICHTUNG FÜR EIN SCHIENENFAHRZEUG UND SANDFÖRDERVORRICHTUNG MIT EINER STRÖMUNGSEINRICHTUNG**
FLOW DEVICE AND METHOD FOR CONTROLLING AND/OR ADJUSTING A COUNTER PRESSURE IN A PNEUMATIC SAND-CONVEYING DEVICE FOR A RAIL VEHICLE, AND SAND-CONVEYING DEVICE HAVING A FLOW DEVICE
DISPOSITIF D'ÉCOULEMENT ET PROCÉDÉ DE COMMANDE ET/OU DE RÉGLAGE D'UNE CONTREPRESSION DANS UN DISPOSITIF PNEUMATIQUE DE TRANSPORT DE SABLE POUR UN VÉHICULE FERROVIAIRE ET DISPOSITIF DE TRANSPORT DE SABLE DOTÉ D'UN DISPOSITIF D'ÉCOULEMENT

(30) Priorität: 02.10.2017 DE 102017122859
(43) Veröffentlichungstag der Anmeldung: 12.08.2020
(73) Patentinhaber: KNORR-BREMSE Systeme für Schienenfahrzeuge GmbH, 80809 München (DE)
(72) Erfinder: SCHMID, Martin, 81245 München (DE)
(86) Internationale Anmeldenummer: PCT/EP2018/076568
(87) Internationale Veröffentlichungsnummer: WO 2019/068598

(56) Entgegenhaltungen:
- WO-A1-2015/044244
- DE-A1- 3 410 409
- DE-A1- 19 737 984
- US-A1- 2014 151 460

## Beschreibung

Der vorliegende Ansatz bezieht sich auf eine Strömungseinrichtung zum Steuern und/oder Einstellen eines Gegendrucks in einer pneumatischen Sandfördervorrichtung für ein Schienenfahrzeug, ein Verfahren zum Steuern und/oder Einstellen eines Gegendrucks in einer pneumatischen Sandfördervorrichtung für ein Schienenfahrzeug und eine Sandfördervorrichtung mit einer Strömungseinrichtung.

In pneumatischen Sandfördervorrichtungen wird eine geförderte Sandmenge über einen Förderluftmassenstrom variiert und eine Entleerung eines Sandungsrohrs der Sandfördervorrichtung erfolgt mittels einer Ausblaseinrichtung mit in Strömungsrichtung des Sands zeigenden Kanälen.

Die WO 2015/044244 A1 und EP 1 418 108 A1 beschreiben eine solche Sandungsvorrichtung für ein Schienenfahrzeug und ein Verfahren zum Bereitstellen von Sand für ein Schienenfahrzeug.

Vor diesem Hintergrund ist es die Aufgabe des vorliegenden Ansatzes eine verbesserte Strömungseinrichtung zum Steuern und/oder Einstellen eines Gegendrucks in einer pneumatischen Sandfördervorrichtung für ein Schienenfahrzeug, ein verbessertes Verfahren zum Steuern eines Gegendrucks in einer pneumatischen Sandfördervorrichtung für ein Schienenfahrzeug sowie eine Sandfördervorrichtung mit einer verbesserten Strömungseinrichtung zu schaffen.

Diese Aufgabe wird durch eine Strömungseinrichtung zum Steuern und/oder Einstellen eines Gegendrucks in einer pneumatischen Sandfördervorrichtung für ein Schienenfahrzeug, ein Verfahren zum Steuern und/oder Einstellen eines Gegendrucks in einer pneumatischen Sandfördervorrichtung für ein Schienenfahrzeug und eine Sandfördervorrichtung mit einer Strömungseinrichtung gemäß den Hauptansprüchen gelöst. Gegenstand des vorliegenden Ansatzes ist auch ein Computerprogramm. Vorteilhafte Ausgestaltungen und Weiterbildungen des Ansatzes ergeben sich aus den nachfolgenden Unteransprüchen.

Durch eine hier vorgestellte Strömungseinrichtung lässt sich vorteilhafterweise ein geförderter Sandmassenstrom in einer Sandfördervorrichtung einstellen und/oder durch ein Variieren eines Gegendrucks steuern oder regeln. Auch kann zumindest ein Teil einer Förderkanaleinrichtung oder auch ein komplettes Sandungsrohr der Sandfördervorrichtung durch die Strömungseinrichtung schnell und einfach entleert werden.

Eine Strömungseinrichtung zum Steuern eines Gegendrucks in einer pneumatischen Sandfördervorrichtung für ein Schienenfahrzeug weist zumindest eine Förderkanaleinrichtung und zumindest eine steuerbare Gegendruckeinrichtung auf. Die Förderkanaleinrichtung ist dazu ausgeformt, um Sand zu fördern. Beispielsweise kann es sich bei der Förderkanaleinrichtung um ein Sandungsrohr oder einen Abschnitt eines Sandungsrohrs der Sandfördervorrichtung handeln. Die steuerbare Gegendruckeinrichtung ist mit der Förderkanaleinrichtung gekoppelt und angeordnet und/oder dazu ausgeformt, um entgegen und/oder senkrecht zu einer Förderrichtung des in der Förderkanaleinrichtung geförderten Sands oder entgegen und/oder senkrecht zu einer beabsichtigten Förderrichtung des in der Förderkanaleinrichtung förderbaren Sands, den Gegendruck zu erzeugen.

Beispielsweise kann die rohrförmige Förderkanaleinrichtung an einem Ende eine Schnittstelle und an einem dem Ende gegenüberliegenden Ende eine weitere Schnittstelle ausformen. Die Schnittstelle kann in einem aufgenommenen Zustand der Strömungseinrichtung in der Sandfördervorrichtung einem Druckluftanschluss der Sandfördervorrichtung zugewandt angeordnet sein und beispielsweise fluidisch mit einer Unterdruckkammer oder Mischkammer der Sandfördervorrichtung verbunden sein. Die der Schnittstelle gegenüberliegend angeordnete weitere Schnittstelle kann dabei einem Ausgang der Sandfördervorrichtung zugewandte angeordnet sein, durch den der Sand die Sandfördervorrichtung verlässt. Die steuerbare Gegendruckeinrichtung kann dementsprechend angeordnet und/oder dazu ausgeformt sein, um den Gegendruck in Richtung des Druckluftanschlusses und somit entgegen der durch den Druckluftanschluss erzeugten Förderrichtung des in der Förderkanaleinrichtung geförderten oder förderbaren Sands zu erzeugen.

Die steuerbare Gegendruckeinrichtung kann zum Erzeugen des Gegendrucks zumindest eine Einblaseinrichtung zum Einblasen von Luft in die Förderkanaleinrichtung aufweisen. Hierbei kann die Einblaseinrichtung dazu ausgebildet sein, um die Luft in eine Einblasrichtung einzublasen, die zumindest eine Komponente entgegen oder senkrecht zu der Förderrichtung oder der beabsichtigten Förderrichtung aufweist, um den Gegendruck zu erzeugen. Eine solche Einblaseinrichtung kann durch das Einblasen der Luft einen geeigneten und steuerbaren Gegendruck erzeugen.

Gemäß einer vorteilhaften Ausführungsform des hier vorgestellten Ansatzes kann die steuerbare Gegendruckeinrichtung zum Leiten der Luft entgegen oder senkrecht zu der Förderrichtung oder der beabsichtigten Förderrichtung zumindest eine erste Düseneinheit aufweisen, die zwischen der Einblaseinrichtung und der Förderkanaleinrichtung angeordnet ist und die Einblaseinrichtung fluidisch mit der Förderkanaleinrichtung verbindet. Diese erste Düseneinheit kann beispielsweise als ein im Wesentlichen gerade ausgeformtes Verbindungsrohr ausgeformt sein. Wenn die erste Düseneinheit quer zu der Förderkanaleinrichtung angeordnet ist, ermöglicht dies ein Einströmen von Luft in die Förderkanaleinrichtung entgegen der Förderrichtung des Sands. Wenn die erste Düseneinheit hierbei senkrecht zu der Förderkanaleinrichtung angeordnet ist, ermöglicht dies das Einströmen von Luft in die Förderkanaleinrichtung senkrecht zu der Förderrichtung des Sands.

Um mehr Luft in die Förderkanaleinrichtung einströmen zu lassen, um einen größeren Gegendruck erzeugen zu können, kann die steuerbare Gegendruckeinrichtung zumindest eine zweite Düseneinheit aufweisen, insbesondere wobei die zweite Düseneinheit mit der Einblaseinrichtung und/oder einer weiteren Einblaseinrichtung verbunden sein kann. Auch die zweite Düseneinheit kann quer zu der Förderkanaleinrichtung, insbesondere senkrecht zu der Förderkanaleinrichtung angeordnet sein. Um ein gleichmäßiges Einströmen von Luft in die Förderkanaleinrichtung zu ermöglichen, kann die zweite Düseneinheit auf einer der ersten Düseneinheit gegenüberliegenden Seite der Förderkanaleinrichtung fluidisch mit der Förderkanaleinrichtung verbunden sein.

Wenn die steuerbare Gegendruckeinrichtung zudem zumindest eine dritte Düseneinheit aufweist, die fluidisch mit der Förderkanaleinrichtung verbunden ist, kann dies einen noch höheren Gegendruck ermöglichen. Die dritte Düseneinheit kann hierbei insbesondere zwischen der ersten Düseneinheit und der zweiten Düseneinheit angeordnet sein und/oder mit der Einblaseinrichtung oder einer zusätzlichen Einblaseinrichtung verbunden sein.

Zusätzlich oder alternativ zu der vorgestellten Einblaseinrichtung und/oder den Düseneinheiten kann die steuerbare Gegendruckeinrichtung auch zumindest ein Quetschventil aufweisen, das dazu ausgebildet ist, um durch ein Verändern des Querschnitts der Förderkanaleinrichtung den Gegendruck zu erzeugen. Auch durch ein solches Quetschventil kann der Gegendruck schnell und einfach steuerbar erzeugt werden.

Um ein automatisiertes Steuern bzw. Regeln des Gegendrucks zu ermöglichen, kann die steuerbare Gegendruckeinrichtung vorteilhafterweise dazu ausgebildet sein, um ansprechend auf ein Sensorsignal den Gegendruck zu erzeugen. Beispielsweise kann die steuerbare Gegendruckeinrichtung dazu ausgebildet sein, um ansprechend auf das Sensorsignal eines Luftmassenstromsensors und/oder eines Drucksensors den Gegendruck zu erzeugen. Dieser Luftmassenstromsensor und/oder der Drucksensor kann/können im Bereich eines Sandbehälters der Sandfördervorrichtung angeordnet sein. Das Sensorsignal des Luftmassenstromsensors kann hierbei einen im Bereich eines Sandbehälters gemessenen Volumenstrom repräsentieren. Das Sensorsignal des Drucksensors kann einen im Bereich des Sandbehälters erkannten Druckverlust repräsentieren.

Eine Sandfördervorrichtung weist eine Strömungseinrichtung auf, die in einer hier vorgestellten Ausführungsform ausgeführt ist. Bei der Sandfördervorrichtung kann es sich um eine pneumatische Sandfördervorrichtung handeln, die zur Aufnahme in einem Schienenfahrzeug ausgeformt ist. Eine hier vorgestellte Sandfördervorrichtung kann als Ersatz für bekannte Sandfördervorrichtungen dienen, wobei die hier vorgestellte Sandfördervorrichtung dank der Strömungseinrichtung die Vorteile der Strömungseinrichtung realisiert.

Ein Verfahren zum Steuern und/oder Einstellen eines Gegendrucks in einer pneumatischen Sandfördervorrichtung für ein Schienenfahrzeug weist zumindest die folgenden Schritte auf:
Bereitstellen einer Förderkanaleinrichtung zum Fördern von Sand und einer mit der Förderkanaleinrichtung gekoppelten steuerbaren Gegendruckeinrichtung; und
Erzeugen eines Gegendrucks durch Einblasen von Luft entgegen und/oder senkrecht zu einer Förderrichtung des in der Förderkanaleinrichtung geförderten Sands oder entgegen und/oder senkrecht zu einer beabsichtigten Förderrichtung des in der Förderkanaleinrichtung förderbaren Sands durch die steuerbare Gegendruckeinrichtung.

Dieses Verfahren kann unter Verwendung der zuvor vorgestellten Strömungseinrichtung ausführbar sein. Auch durch ein solches Verfahren können die bereits beschriebenen Vorteile der Strömungseinrichtung technisch einfach und kostengünstig realisiert werden.

Von Vorteil ist auch ein Computerprogrammprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann und zur Durchführung, Umsetzung und/oder Ansteuerung der Schritte des Verfahrens verwendet wird, insbesondere wenn das Programmprodukt oder Programm auf einem Computer oder einer Vorrichtung ausgeführt wird.

Ausführungsbeispiele des hier vorgestellten Ansatzes werden in der nachfolgenden Beschreibung mit Bezug zu den Figuren näher erläutert. Es zeigen:
- Fig. 1: eine schematische Querschnittsdarstellung eines Schienenfahrzeugs mit einer pneumatischen Sandfördervorrichtung mit einer Strömungseinrichtung zum Steuern und/oder Einstellen eines Gegendrucks in der Sandfördervorrichtung gemäß einem Ausführungsbeispiel;
- Fig. 2: eine schematische Querschnittdarstellung einer Sandfördervorrichtung mit einer Strömungseinrichtung gemäß einem Ausführungsbeispiel;
- Fig. 3: eine schematische Seitenansicht einer Strömungseinrichtung gemäß einem Ausführungsbeispiel;
- Fig. 4: eine schematische Seitenansicht einer Strömungseinrichtung gemäß einem Ausführungsbeispiel; und
- Fig. 5: ein Ablaufdiagramm eines Verfahrens zum Steuern und/oder Einstellen eines Gegendrucks in einer pneumatischen Sandfördervorrichtung für ein Schienenfahrzeug gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Umfasst ein Ausführungsbeispiel eine "und/oder"-Verknüpfung zwischen einem ersten Merkmal und einem zweiten Merkmal, so ist dies so zu lesen, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

**Fig.** 1 zeigt eine schematische Querschnittsdarstellung eines Schienenfahrzeugs 100 mit einer Sandfördervorrichtung 105 mit einer Strömungseinrichtung 110 zum Steuern und/oder Einstellen eines Gegendrucks 115 in der Sandfördervorrichtung 105 gemäß einem Ausführungsbeispiel.

Die Sandfördervorrichtung 105 ist gemäß diesem Ausführungsbeispiel als eine pneumatische Sandfördervorrichtung 105 ausgeformt und in dem Schienenfahrzeug 100 angeordnet. Die Strömungseinrichtung 110 ist Teil der Sandfördervorrichtung 105 und dazu ausgebildet, um in der pneumatischen Sandfördervorrichtung 100 mittels einer steuerbaren Gegendruckeinrichtung einen Gegendruck 115 entgegen und/oder senkrecht zu einer Förderrichtung des in der Strömungseinrichtung 110 geförderten Sands oder entgegen und/oder senkrecht zu einer beabsichtigten Förderrichtung des in der Strömungseinrichtung 110 förderbaren Sands zu erzeugen.

**Fig. 2** zeigt eine schematische Querschnittdarstellung einer Sandfördervorrichtung 105 mit einer Strömungseinrichtung 110 gemäß einem Ausführungsbeispiel. Dabei kann es sich um ein Ausführungsbeispiel der anhand von Fig. 1 beschriebenen Sandfördervorrichtung 105 handeln.

Zum Steuern und/oder Einstellen des Gegendrucks 115 weist die Strömungseinrichtung 110 zumindest eine Förderkanaleinrichtung 200 und die steuerbare Gegendruckeinrichtung 205 auf. Die Förderkanaleinrichtung 200 ist dazu ausgeformt, um Sand 210 zu fördern. Die steuerbare Gegendruckeinrichtung 205 ist mit der Förderkanaleinrichtung 200 gekoppelt und angeordnet und/oder dazu ausgeformt, um entgegen oder gemäß einem alternativen Ausführungsbeispiel senkrecht zu der Förderrichtung 215 des in der Förderkanaleinrichtung 200 geförderten Sands 210 oder entgegen und/oder senkrecht zu einer beabsichtigten Förderrichtung 215 des in der Förderkanaleinrichtung 200 förderbaren Sands 210, den Gegendruck 115 zu erzeugen.

Außer der Strömungseinrichtung 110 weist die Sandfördervorrichtung 105 gemäß diesem Ausführungsbeispiel einen Druckluftanschluss 220, eine Druckeinstellschraube 225, eine Treibdüse 230, eine Unterdruckkammer 235, Ansaugkanäle 240, einen Sandbehälter 250, einen Adapter 255, eine Lavaldüse 260 und Zuluftkanäle 265 auf.

Über den Druckluftanschluss 220 wird Pressluft in die pneumatische Sandfördervorrichtung 105 eingeblasen. Ein Druck kann hierbei gemäß diesem Ausführungsbeispiel über die Druckeinstellschraube 225 eingestellt werden. Die Pressluft strömt dann über die Treibdüse 230 in die Unterdruckkammer 235, wodurch über die Ansaugkanäle 240 aufgrund des Venturi-Effekts beziehungsweise des sich in der Unterdruckkammer 235 bildenden Unterdrucks der Sand 210 aus dem Sandbehälter 250 respektive dem Adapter 255 gesaugt wird. Der Sand 210 wird über die optionale Lavaldüse 260, welche eine Strömungsgeschwindigkeit erhöht, nach unten über die Förderkanaleinrichtung 200, die auch als eine Transportleitung bezeichnet werden kann, weg befördert. Über die Zuluftkanäle 265 kann ein Druckausgleich erfolgen, das heißt, die durch die Ansaugkanäle 240 gesaugte Luft strömt über die Zuluftkanäle 265 nach. Die Strömungsrichtung der Luft ist in der Fig. 2 mit Pfeilen angedeutet.

Unter einem Gegendruck kann vorliegend ein Druck verstanden werden, der durch einen Gegenluftstrom, das heißt, durch einen Luftstrom, der entgegen dem Hauptluftstrom ausgerichtet ist. Hierbei kann der Gegenluftstrom zu einer Abnahme des Drucks bzw. des Volumenstroms des Hauptluftstroms führen. Beispielsweise kann der Gegendruck derjenige Druck in einer Förderkanaleinrichtung 200 in, welcher sich aus dem Druck, welcher durch eine Düse 230 eugt wird, und dem Druck, welcher durch eine Düseneinheit 280 erzeugt wird, zusammensetzt.

Die im Folgenden beschriebenen Merkmale der hier vorgestellten Strömungseinrichtung 110 können in unterschiedlichen Ausführungsbeispielen separat oder zusammen implementiert sein:
Gemäß diesem Ausführungsbeispiel ist die Strömungseinrichtung 110 in einem hier gezeigten betriebsbereiten Zustand der Sandfördervorrichtung 105 an einer Unterseite der Sandfördervorrichtung 105 angeordnet. Hierzu formt die rohrförmige Förderkanaleinrichtung 200 an einem Ende eine Schnittstelle und an einem dem Ende gegenüberliegenden Ende eine weitere Schnittstelle 270 aus. Die Schnittstelle ist dem Druckluftanschluss 220 der Sandfördervorrichtung 105 zugewandt angeordnet und fluidisch mit diesem verbunden. Die der Schnittstelle gegenüberliegend angeordnete weitere Schnittstelle 270 ist dabei einem Ausgang der Sandfördervorrichtung 105 zugewandt angeordnet, durch den der Sand 210 die Sandfördervorrichtung 105 verlässt. Die steuerbare Gegendruckeinrichtung 205 ist dementsprechend angeordnet und dazu ausgeformt, um den Gegendruck 115 in Richtung des Druckluftanschlusses 220 und somit entgegen der durch den Druckluftanschluss 220 erzeugten Förderrichtung 215 des in der Förderkanaleinrichtung 200 geförderten oder förderbaren Sands 210 zu erzeugen.

Die steuerbare Gegendruckeinrichtung 205 weist gemäß diesem Ausführungsbeispiel zumindest eine Einblaseinrichtung 275 zum Einblasen von Luft in die Förderkanaleinrichtung 200 auf, wobei die Einblaseinrichtung 275 dazu ausgebildet ist, um die Luft in eine Einblasrichtung einzublasen, die zumindest eine Komponente entgegen und/oder gemäß einem alternativen Ausführungsbeispiel senkrecht zu der Förderrichtung 215 oder der beabsichtigten Förderrichtung 215 aufweist, um den Gegendruck 115 zu erzeugen.

Zudem weist die steuerbare Gegendruckeinrichtung 205 zum Leiten der Luft zumindest eine erste Düseneinheit 280 auf, die zwischen der Einblaseinrichtung 275 und der Förderkanaleinrichtung 200 angeordnet ist und die Einblaseinrichtung 275 fluidisch mit der Förderkanaleinrichtung 200 verbindet.

Optional weist die steuerbare Gegendruckeinrichtung 205 gemäß diesem Ausführungsbeispiel eine zweite Düseneinheit 285 auf, insbesondere wobei die zweite Düseneinheit 285 mit der Einblaseinrichtung 275 verbunden ist.

Die Düseneinheiten 280, 285 sind quer zu der Förderkanaleinrichtung 200 angeordnet.

Gemäß einem alternativen Ausführungsbeispiel ist eine der Düseneinheiten 280, 285 oder sind beide Düseneinheiten 280, 285 senkrecht zu der Förderkanaleinrichtung 200 angeordnet. Gemäß diesem Ausführungsbeispiel ist die zweite Düseneinheit 285 auf einer der ersten Düseneinheit 280 gegenüberliegenden Seite der Förderkanaleinrichtung 200 fluidisch mit der Förderkanaleinrichtung 200 verbunden.

Der Gegendruck kann gemäß einem Ausführungsbeispiel durch einen Federdruck einer Feder oder ein Ventil erzeugt werden, die mit der Düseneinheit 280, 285 gekoppelt, beispielsweise fluidisch gekoppelt sind. Der Federdruck kann hierbei beispielsweise durch eine Feder eines Druckminderventils in Kombination mit einem Drucklufterzeuger generiert sein.

Gemäß einem alternativen Ausführungsbeispiel weist die steuerbare Gegendruckeinrichtung 205 zusätzlich oder alternativ zu der Einblaseinrichtung 275 und den Düseneinheiten 280, 285 zumindest ein Quetschventil auf, das dazu ausgebildet ist, um durch ein Verändern des Querschnitts der Förderkanaleinrichtung 200 den Gegendruck 115 zu erzeugen.

Die steuerbare Gegendruckeinrichtung 205 ist dazu ausgebildet, um ansprechend auf ein Sensorsignal den Gegendruck 115 zu erzeugen. Gemäß diesem Ausführungsbeispiel ist die steuerbare Gegendruckeinrichtung 205 dazu ausgebildet, um ansprechend auf das Sensorsignal eines Luftmassenstromsensors und/oder eines Drucksensors den Gegendruck 115 zu erzeugen.

Im Folgenden werden Ausführungsbeispiele der Strömungseinrichtung 110 noch einmal mit anderen Worten beschrieben :
Die hier vorgestellte Strömungseinrichtung 110 ermöglicht vorteilhafterweise eine pneumatische Steuerung eines Sandförderers in Form der Sandfördervorrichtung 105 durch Variation des Gegendrucks 115.

Anders als bei bisher verwendeten pneumatischen Sandfördervorrichtungen 105, bei denen eine geförderte Menge an Sand 210 nur durch eine Variation der durch den Druckluftanschluss 220 bereitgestellten Förderluftmenge geändert werden kann, wodurch unvorteilhafterweise auch eine Transportgeschwindigkeit des Sandes 210 variiert wird, ermöglicht die hier vorgestellte Strömungseinrichtung 110 vorteilhafterweise ein Ändern der geförderten Menge an Sand 210 durch Erzeugen des Gegendrucks 115. Es sind zudem durch die vorgestellte Strömungseinrichtung 110 vorteilhafterweise keine speziellen Ausblaseinrichtungen nötig, um ein Sandungsrohr der Sandfördervorrichtung 105 vollständig zu entleeren. Es ist demnach eine Steuerung/Regelung/Einstellung des geförderten Sandmassenstroms sowie ein Anhalten einer Sandförderung bei gleichzeitiger Entleerung des Leitungssystems in Form von zumindest der Kanalfördereinrichtung 200 und/oder der Lavaldüse 260 und/oder der Unterdruckkammer 235 ermöglicht.

Durch Einblasen von Luft, primär aber nicht ausschließend entgegen bzw. senkrecht zu der Förderrichtung 215, die auch als Hauptströmungsrichtung bezeichnet werden kann, in einer gesonderten Einblaseinrichtung 275, welche einer Sandfördereinheit in Form des Sandungsrohrs nachgeschaltet ist, bei gleichzeitiger Einblasung der Förderluft durch den Druckluftanschluss 220 kann ein Druck in der Unterdruckkammer 235, die auch als Mischkammer bezeichnet werden kann, und damit eine Menge an aus der Umgebung durch den Sandbehälter 250 angesaugter Luft, welche für die Sandförderung bestimmend ist, variiert werden. Dadurch kann dann letztlich der geförderte Sandmassenstrom gesteuert werden. Dieser Sandmassenstrom kann damit auch bis zum vollständigen Stillstand reduziert werden. Dadurch, dass die Förderluft mit Überschallgeschwindigkeit aus der Treibdüse 230, die auch als Förderdüse bezeichnet werden kann, in die Unterdruckkammer 235 einströmt, verändert sich der Fördermassenstrom nicht und die Fördergeschwindigkeit des Mediums bleibt erhalten. Dies kann insbesondere auch zum Entleeren des sich anschließenden Leitungssystems verwendet werden. Physikalisch basiert dies darauf, dass der Systemdruck innerhalb der Unterdruckkammer 235 durch Variation des Gegendrucks 115 angehoben wird. Neben der oben beschriebenen Gegendruckerhöhung durch Einblasen von Luft kann dies auch durch andere steuerbare Einrichtungen, z. B. zumindest eines der bereits angesprochenen Quetschventile, erreicht werden. Da zusätzlich noch der aus der Umgebung durch den Sandbehälter 250 angesaugte Luftmassenstrom gemessen wird, direkt über einen Volumenstrommesser und/oder indirekt z. B. über einen entstehenden Druckverlust, ist so ein geschlossenes Regelsystem erstellt.

Die Variation des Drucks in der Unterdruckkammer 235 lässt sich hierbei besonders effektiv erreichen, wenn die Luft wie gemäß diesem Ausführungsbeispiel entgegen oder gemäß dem alternativen Ausführungsbeispiel senkrecht zu der Förderrichtung 215 eingeblasen wird.

**Fig. 3** zeigt eine schematische Seitenansicht einer Strömungseinrichtung 110 gemäß einem Ausführungsbeispiel. Dabei kann es sich um ein Ausführungsbeispiel der anhand einer der Figuren 1 bis 2 beschriebenen Strömungseinrichtungen 110 handeln, mit dem Unterschied, dass in Fig. 3 eine senkrecht oder zumindest nahezu senkrecht zu der Förderrichtung 215 zeigende Einblasung dargestellt ist.

Hierzu sind gemäß diesem Ausführungsbeispiel die Düseneinheiten 280, 285 senkrecht oder zumindest nahezu senkrecht zu der Förderkanaleinrichtung 200 angeordnet.

**Fig. 4** zeigt eine schematische Seitenansicht einer Strömungseinrichtung 110 gemäß einem Ausführungsbeispiel. Dabei kann es sich um ein Ausführungsbeispiel der anhand einer der Figuren 1 bis 2 beschriebenen Strömungseinrichtungen 110 handeln, mit dem Unterschied, dass die steuerbare Gegendruckeinrichtung gemäß diesem Ausführungsbeispiel eine dritte Düseneinheit 400 aufweist, die fluidisch mit der Förderkanaleinrichtung 200 verbunden ist, insbesondere wobei die dritte Düseneinheit 400 zwischen der ersten Düseneinheit 280 und der zweiten Düseneinheit 285 angeordnet ist und mit der Einblaseinrichtung verbunden ist.

**Fig. 5** zeigt ein Ablaufdiagramm eines Verfahrens 500 zum Steuern und/oder Einstellen eines Gegendrucks in einer pneumatischen Sandfördervorrichtung für ein Schienenfahrzeug gemäß einem Ausführungsbeispiel. Dabei kann es sich um ein Verfahren 500 handeln, das von einer der anhand der vorangegangenen Figuren beschriebenen Strömungseinrichtungen ausführbar und/oder ansteuerbar ist.

Das Verfahren 500 weist zumindest einen Schritt 505 des Bereitstellens und einen Schritt 510 des Erzeugens auf. Im Schritt 505 des Bereitstellens werden eine Förderkanaleinrichtung zum Fördern von Sand und eine mit der Förderkanaleinrichtung gekoppelte steuerbare Gegendruckeinrichtung bereitgestellt. Im Schritt 510 des Erzeugens wird ein Gegendruck entgegen und/oder senkrecht zu einer Förderrichtung des in der Förderkanaleinrichtung geförderten Sands oder entgegen und/oder senkrecht zu einer beabsichtigten Förderrichtung des in der Förderkanaleinrichtung förderbaren Sands durch die steuerbare Gegendruckeinrichtung erzeugt.

Die hier vorgestellten Verfahrensschritte können wiederholt sowie in einer anderen als in der beschriebenen Reihenfolge ausgeführt werden.

### BEZUGSZEICHENLISTE

- 100: Schienenfahrzeug
- 105: Sandfördervorrichtung
- 110: Strömungseinrichtung
- 115: Gegendruck

- 200: Förderkanaleinrichtung
- 205: steuerbare Gegendruckeinrichtung
- 210: Sand
- 215: Förderrichtung
- 220: Druckluftanschluss
- 225: Druckeinstellschraube
- 230: Treibdüse
- 235: Unterdruckkammer
- 240: Ansaugkanäle
- 250: Sandbehälter
- 255: Adapter
- 260: Lavaldüse
- 265: Zuluftkanäle
- 270: weitere Schnittstelle
- 275: Einblaseinrichtung
- 280: erste Düseneinheit
- 285: zweite Düseneinheit

- 400: dritte Düseneinheit

- 500: Verfahren
- 505: Schritt des Bereitstellens
- 510: Schritt des Erzeugens

## Patentansprüche

1. Strömungseinrichtung (110) zum Steuern und/oder Einstellen eines Gegendrucks (115) in einer pneumatischen Sandfördervorrichtung (105) für ein Schienenfahrzeug (100), wobei die Strömungseinrichtung (110) zumindest die folgenden Merkmale aufweist:
- eine Förderkanaleinrichtung (200) zum Fördern von Sand (210); und
- zumindest eine mit der Förderkanaleinrichtung (200) gekoppelte steuerbare Gegendruckeinrichtung (205), die angeordnet und/oder dazu ausgeformt ist, um entgegen und/oder senkrecht zu einer Förderrichtung (215) des in der Förderkanaleinrichtung (200) geförderten Sands (210) oder entgegen und/oder senkrecht zu einer beabsichtigten Förderrichtung (215) des in der Förderkanaleinrichtung (200) förderbaren Sands (210), den Gegendruck (115) zu erzeugen.

2. Strömungseinrichtung (110) gemäß Anspruch 1, bei der die steuerbare Gegendruckeinrichtung (205) zumindest eine Einblaseinrichtung (275) zum Einblasen von Luft in die Förderkanaleinrichtung (200) aufweist, wobei die Einblaseinrichtung (275) dazu ausgebildet ist, um die Luft in eine Einblasrichtung einzublasen, die zumindest eine Komponente entgegen der Förderrichtung (215) oder der beabsichtigten Förderrichtung (215) aufweist, um den Gegendruck (115) zu erzeugen.

3. Strömungseinrichtung (110) gemäß Anspruch 2, bei der die steuerbare Gegendruckeinrichtung (205) zum Leiten der Luft zumindest eine erste Düseneinheit (280) aufweist, die zwischen der Einblaseinrichtung (275) und der Förderkanaleinrichtung (200) angeordnet ist und die Einblaseinrichtung (275) fluidisch mit der Förderkanaleinrichtung (200) verbindet.

4. Strömungseinrichtung (110) gemäß Anspruch 3, bei der die erste Düseneinheit (280) quer zu der Förderkanaleinrichtung (200) angeordnet ist.

5. Strömungseinrichtung (110) gemäß einem der Ansprüche 3 bis 4, bei der die erste Düseneinheit (280) senkrecht zu der Förderkanaleinrichtung (200) angeordnet ist.

6. Strömungseinrichtung (110) gemäß einem der Ansprüche 3 bis 5, bei der die steuerbare Gegendruckeinrichtung (205) zumindest eine zweite Düseneinheit (285) aufweist, insbesondere wobei die zweite Düseneinheit (285) mit der Einblaseinrichtung (275) verbunden ist.

7. Strömungseinrichtung (110) gemäß Anspruch 6, bei der die zweite Düseneinheit (285) auf einer der ersten Düseneinheit (280) gegenüberliegenden Seite der Förderkanaleinrichtung (200) fluidisch mit der Förderkanaleinrichtung (200) verbunden ist.

8. Strömungseinrichtung (110) gemäß Anspruch 7, bei der die steuerbare Gegendruckeinrichtung (205) zumindest eine dritte Düseneinheit (400) aufweist, die fluidisch mit der Förderkanaleinrichtung (200) verbunden ist, insbesondere wobei die dritte Düseneinheit (400) zwischen der ersten Düseneinheit (280) und der zweiten Düseneinheit (285) angeordnet ist und/oder mit der Einblaseinrichtung (275) verbunden ist.

9. Strömungseinrichtung (110) gemäß einem der vorangegangenen Ansprüche, bei der die steuerbare Gegendruckeinrichtung (205) zumindest ein Quetschventil aufweist, das dazu ausgebildet ist, um durch ein Verändern des Querschnitts der Förderkanaleinrichtung (200) den Gegendruck (115) zu erzeugen.

10. Strömungseinrichtung (110) gemäß einem der vorangegangenen Ansprüche, bei der die steuerbare Gegendruckeinrichtung (205) dazu ausgebildet ist, um ansprechend auf ein Sensorsignal den Gegendruck (115) zu erzeugen.

11. Strömungseinrichtung (110) gemäß Anspruch 10, bei der die steuerbare Gegendruckeinrichtung (205) dazu ausgebildet ist, um ansprechend auf das Sensorsignal eines Luftmassenstromsensors und/oder eines Drucksensors den Gegendruck (115) zu erzeugen.

12. Sandfördervorrichtung (105) mit einer Strömungseinrichtung (110) gemäß einem der vorangegangenen Ansprüche.

13. Verfahren (500) zum Steuern und/oder Einstellen eines Gegendrucks (115) in einer pneumatischen Sandfördervorrichtung (105) für ein Schienenfahrzeug (100), wobei das Verfahren (500) zumindest die folgenden Schritte aufweist:
- Bereitstellen (505) einer Förderkanaleinrichtung (200) zum Fördern von Sand (210) und einer mit der Förderkanaleinrichtung (200) gekoppelten steuerbaren Gegendruckeinrichtung (205); und
- Erzeugen (510) eines Gegendrucks (115) durch Einblasen von Luft entgegen und/oder senkrecht zu einer Förderrichtung (215) des in der Förderkanaleinrichtung (200) geförderten Sands (210) oder entgegen und/oder senkrecht zu einer beabsichtigten Förderrichtung (215) des in der Förderkanaleinrichtung (200) förderbaren Sands (210) durch die steuerbare Gegendruckeinrichtung (205).

14. Computerprogramm, das dazu eingerichtet ist, das Verfahren (500) gemäß Anspruch 13 auszuführen und/oder anzusteuern.

## Claims

1. A flow device (110) for controlling and/or adjusting a counter pressure (115) in a pneumatic sand-conveying device (105) for a rail vehicle (100), the flow device (110) having at least the following features:
- a conveying-channel device (200) for conveying sand (210); and
- at least one controllable counter-pressure device (205) that is coupled to the conveying-channel device (200) and is arranged and/or configured to generate the counter pressure (115) against and/or perpendicular to a direction of conveying (215) of the sand (210) conveyed in the conveying-channel device (200) or against and/or perpendicular to an intended direction of conveying (215) of the sand that can be conveyed in the conveying-channel device (200).

2. A flow device (110) according to claim 1, in which the controllable counter-pressure device (205) has at least one injection device (275) for injecting air into the conveying-channel device (200), the injection device (275) being designed to inject the air in an injection direction that has at least one component against the direction of conveying (215) or the intended direction of conveying (215) in order to produce the counter pressure.

3. A flow device (110) according to claim 2, in which the controllable counter-pressure device (205) has at least one first nozzle unit (280) for directing the air, this nozzle unit (280) being arranged between the injection device (275) and the conveying-channel device (200) and connecting the injection device (275) fluidically to the conveying-channel device (200).

4. A flow device (110) according to claim 3, in which the first nozzle unit (280) is arranged at an angle to the conveying-channel device (200).

5. A flow device (110) according to either of claims 3 or 4, in which the first nozzle unit (280) is arranged perpendicular to the conveying-channel device (200).

6. A flow device (110) according to any one of claims 3 to 5, in which the controllable counter-pressure device (205) has at least one second nozzle unit (285), this second nozzle unit (285) being in particular connected to the injection device (275).

7. A flow device (110) according to claim 6, in which the second nozzle unit (285) is connected fluidically to the conveying-channel device (200) on a side of the conveying-channel device (200) opposite the first nozzle unit (280).

8. A flow device (110) according to claim 7, in which the controllable counter-pressure device (205) has at least one third nozzle unit (400) that is fluidically connected to the conveying-channel device (200), this third nozzle unit (400) being in particular arranged between the first nozzle device (280) and the second nozzle device (285) and/or connected to the injection device (275).

9. A flow device (110) according to any one of the preceding claims, in which the controllable counter-pressure device (205) has at least one pinch valve that is designed to generate the counter pressure (115) by modifying the cross-section of the conveying-channel device (200).

10. A flow device (110) according to any one of the preceding claims, in which the controllable counter-pressure device (205) is designed to generate the counter pressure (115) in response to a sensor signal.

11. A flow device (110) according to claim 10, in which the controllable counter-pressure device (205) is designed to generate the counter pressure (115) in response to the sensor signal of an ai- mass flow sensor and/or a pressure sensor.

12. A sand-conveying device (105) having a flow device (110) according to any one of the preceding clams.

13. A method (500) for controlling and/or adjusting a counter pressure (115) in a pneumatic sand-conveying device (105) for a rail vehicle (100), the method (500) having at least the following steps:
- the provision (505) of a conveying-channel device (200) for conveying sand (210) and a controllable counter-pressure device (205) that is connected to the conveying-channel device (200); and
- the generation (510) of a counter pressure (115) by means of the injection of air by the counter-pressure device (205) against and/or perpendicular to a direction of conveying (215) of the sand (210) conveyed in the conveying-channel device (200) or against and/or perpendicular to an intended direction of conveying (215) of the sand (210) that can be conveyed in the conveying-channel device (200).

14. A computer programme that is configured to perform and/or actuate the method (500) according to claim 13.

## Revendications

1. Dispositif (110) d'écoulement pour commander et/ou régler une contre-pression (115) dans une installation (106) pneumatique de transport de sable pour un véhicule (100) ferroviaire, le dispositif (110) d'écoulement ayant au moins les caractéristiques suivantes :
- un dispositif (200) de transport par canalisation pour transporter du sable (210) ;
- au moins un dispositif (205) de contre-pression qui peut être commandé, qui est adjoint au dispositif (200) de transport par canalisation et qui est disposé et/ou conformé pour produire la contre-pression (115) dans le sens contraire et/ou perpendiculairement à un sens (215) de transport du sable (210) transporté dans le dispositif (200) de transport par canalisation ou dans le sens contraire et/ou perpendiculairement à un sens (215) envisagé de transport du sable (210) pouvant être transporté dans le dispositif (200) de transport par canalisation.

2. Dispositif (110) d'écoulement suivant la revendication 1, dans lequel le dispositif (205) de contre-pression, qui peut être commandé, a au moins un dispositif (275) d'insufflation pour insuffler de l'air dans le dispositif (200) de transport par canalisation, le dispositif (275) d'insufflation étant constitué pour insuffler l'air dans une direction d'insufflation qui a au moins une composante contraire au sens (215) de transport ou au sens (215) envisagé de transport, afin de produire la contre-pression (115).

3. Dispositif (110) d'écoulement, suivant la revendication 2, dans lequel le dispositif (205) de contre-pression, qui peut être commandé, a, pour conduire l'air, au moins une première unité (280) à buse, qui est disposée entre le dispositif (275) d'insufflation et le dispositif (200) de transport par canalisation et qui met en communication fluidique le dispositif (175) d'insufflation avec le dispositif (200) de transport par canalisation.

4. Dispositif (110) d'écoulement suivant la revendication 3, dans lequel la première unité (280) à buse est disposée transversalement au dispositif (200) de transport par canalisation.

5. Dispositif (110) d'écoulement suivant l'une des revendications 3 à 4, dans lequel la première unité (280) à buse est disposée perpendiculairement au dispositif (200) de transport par canalisation.

6. Dispositif (110) d'écoulement suivant l'une des revendications 3 à 5, dans lequel le dispositif (205) de contre-pression, qui peut être commandé, a au moins une deuxième unité (285) à buse, dans lequel notamment la deuxième unité (285) à buse communique avec le dispositif (275) d'insufflation.

7. Dispositif (110) d'écoulement suivant la revendication 6, dans lequel la deuxième unité (285) à buse communique uniquement avec le dispositif (200) de transport par canalisation d'un côté du dispositif (200) de transport par canalisation opposé à la première unité (280) à buse.

8. Dispositif (110) d'écoulement suivant la revendication 7, dans lequel le dispositif (205) de contre-pression, qui peut être commandé, a au moins une troisième unité (400) à buse, qui communique physiquement avec le dispositif (200) de transport par canalisation, dans lequel notamment la troisième unité (400) à buse est disposée entre la première unité (280) à buse et la deuxième unité (285) à buse et/ou communique avec le dispositif (275) d'insufflation.

9. Dispositif (110) d'écoulement suivant l'une des revendications précédentes, dans lequel le dispositif (205) de contre-pression, qui peut être commandé, a au moins une soupape à pression, qui est constitué pour produire une contre-pression (115) par une modification de la section transversale du dispositif (200) de transport par canalisation.

10. Dispositif (110) d'écoulement suivant l'une des revendications précédentes, dans lequel le dispositif (205) de contre-pression, qui peut être commandé, est constitué pour produire la contre-pression (115) en réaction à un signal de capteur.

11. Dispositif (110) d'écoulement suivant la revendication 10, dans lequel le dispositif (205) de contre-pression, qui peut être commandé, est constitué pour produire la contre-pression (115) en réaction au signal d'un capteur de courant massique d'air ou d'un capteur de pression.

12. Installation (105) de transport de sable, comprenant un dispositif (110) d'écoulement suivant l'une des revendications précédentes.

13. Procédé (500) pour commander et/ou régler une contre-pression (115) dans une installation (105) pneumatique de transport de sable pour un véhicule (100) ferroviaire, dans lequel le procédé (500) a au moins l'espace suivant :
- on se procure (505) un dispositif (200) de transport par canalisation pour transporter du sable (210) et un dispositif (205) de contre-pression, qui peut être commandé et qui peut être adjoint au dispositif (200) de transport par canalisation ;
- on produit (510) une contre-pression (115) en insufflant par le dispositif (205) de contre-pression, qui peut être commandé, de l'air dans le sens contraire et/ou perpendiculairement à un sens (215) de transport du sable (210) transporté dans le dispositif (200) de transport par canalisation, ou dans le sens contraire et/ou perpendiculairement à un sens (215) envisagé de transport du sable (210) pouvant être transporté dans le dispositif (200) de transport par canalisation.

14. Programme d'ordinateur qui est conçu pour exécuter et/ou commander le procédé (500) suivant la revendication 13.
